# FASCICULE DE BREVET EUROPEEN

(11) **EP 4 186 084 B1**
(45) Date de publication et mention de la délivrance du brevet: **19.11.2025**
(21) Numéro de dépôt: 21746473.4
(22) Date de dépôt: 20.07.2021
(51) Int. Cl.: H01H 9/34, H01H 9/36, H01H 73/18

(54) **CHAMBRE DE COUPURE D'ARC ELECTRIQUE POUR APPAREIL ELECTRIQUE DE PROTECTION ET APPAREIL ELECTRIQUE DE PROTECTION COMPRENANT AU MOINS UNE TELLE CHAMBRE DE COUPURE**
LICHTBOGENLÖSCHKAMMER FÜR EINE ELEKTRISCHE SCHUTZVORRICHTUNG UND ELEKTRISCHE SCHUTZVORRICHTUNG MIT MINDESTENS EINER SOLCHEN LICHTBOGENLÖSCHKAMMER
ARC EXTINGUISHING CHAMBER FOR ELECTRICAL PROTECTION APPARATUS AND ELECTRICAL PROTECTION APPARATUS COMPRISING AT LEAST ONE SUCH ARC EXTINGUISHING CHAMBER

(30) Priorité: 24.07.2020 FR 2007800
(43) Date de publication de la demande: 31.05.2023
(73) Titulaire: HAGER-ELECTRO SAS, 67210 Obernai (FR)
(72) Inventeur: BLAISE, Bertrand, 67300 SCHILTIGHEIM (FR); ELOY, Stéphane, 67810 HOLTZHEIM (FR); FASSEL, Luc, 67190 GRESSWILLER (FR)
(74) Mandataire: Ipsilon
(86) Numéro de dépôt international: PCT/EP2021/070207
(87) Numéro de publication internationale: WO 2022/018053

(56) Documents cités:
- EP-A2- 1 655 752
- WO-A1-2015/183407
- US-A- 4 612 426

## Description

La présente invention concerne le domaine des circuits de protection électrique et plus particulièrement les appareils électriques de protection, tels que les disjoncteurs, comprenant une chambre de coupure d'arc électrique et a pour objet une chambre de coupure d'arc électrique pour appareil électrique de protection et un appareil électrique de protection comprenant au moins une telle chambre de coupure.

On sait que les appareils électriques de protection, tels que les disjoncteurs, permettent d'interrompre la circulation d'un courant électrique dans un circuit électrique, par exemple au sein d'un réseau de distribution électrique domestique ou industriel. Cette interruption déclenchée par l'appareil électrique de protection, lorsque celui-ci détecte un défaut ou un incident, tel qu'un court-circuit ou une surcharge, dans ledit circuit électrique, permet de protéger les lignes électriques, les équipements et/ou les personnes.

Ces appareils électriques de protection comprennent des connecteurs pour la connexion au circuit électrique, un mécanisme de protection, généralement du type bilame et/ou relais thermique et/ou circuit électronique, permettant de détecter un défaut, au moins une paire de contacts électriques aptes à être séparés pour permettre l'interruption du courant électrique, un mécanisme de déclenchement apte à séparer lesdits contacts et un mécanisme de protection permettant de détecter un défaut et, suite à cette détection, de commander la séparation des contacts. Ces appareils électriques de protection comprennent également, en général, une manette servant à couper ou réarmer l'appareil électrique de protection manuellement et à indiquer son état.

Un problème connu avec ces appareils électriques de protection est, en présence d'un courant électrique, la formation d'un arc électrique au niveau des contacts lors de leur séparation qui laisse passer le courant entre les contacts. En outre, lorsque l'énergie ou la température de l'arc électrique est élevée, notamment au cœur de l'arc électrique, celui-ci, qui est un plasma ou gaz ionisé, peut entraîner la détérioration des contacts par vaporisation du métal et la projection de matière en fusion.

Pour remédier à cet inconvénient, les appareils électriques de protection comprennent en outre au moins une chambre de coupure d'arc permettant d'éteindre l'arc électrique. Une telle chambre de coupure comprend une juxtaposition de plaques métalliques planes, formant verticalement un empilement de plaques, maintenues parallèlement entre elles en étant espacées l'une de l'autre au moyen de parois latérales, connues également sous les noms de joues ou de flasques, délimitant deux côtés latéraux opposés de la chambre. Ces plaques, dénommées également séparateurs ou plaquettes, permettent de fractionner l'arc électrique en autant d'arcs électriques que d'espaces entre deux plaques, provoquant un allongement de l'arc électrique. Elles permettent également d'absorber ou d'emmagasiner au moins une partie de l'énergie produite par l'arc électrique. Les plaques permettent ainsi d'éteindre l'arc électrique ou de contribuer à son extinction et donc à l'interruption définitive du courant par l'ouverture des contacts.

Toutefois, ces chambres de coupure ne donnent pas toujours satisfaction car l'arc électrique tend à séjourner pendant une durée prolongée à l'entrée de la chambre de coupure, au niveau des jonctions entre les plaques et les flasques de la chambre de coupure, ce qui entraîne une érosion des flasques conduisant à une usure prématurée de la chambre de coupure réduisant son efficacité et la fiabilité de l'appareil électrique de protection.

Le document EP3236482A1 a pour objet un tel appareil électrique de protection du type disjoncteur comprenant une chambre de coupure pour éteindre un arc électrique formé lors de la séparation de contacts électriques séparables raccordés à des terminaux d'entrée et de sortie d'un courant électrique et qui permet en outre de remédier à cet inconvénient. La chambre de coupure électrique présente une durabilité accrue et une meilleure résistance à l'usure lorsque le disjoncteur est utilisé pour des basses tensions et des courants électriques d'intensité élevée. La chambre de coupure comprend un empilement de plaques de séparation espacées les unes des autres et des parois latérales (flasques) disposées de part et d'autre de l'empilement. Les plaques de séparation sont fixées aux parois latérales en étant jointes à ces dernières par leurs côtés latéraux. La chambre de coupure comprend en outre des éléments de protection placés à l'intérieur de la chambre de coupure, le long des parois latérales de part et d'autre de l'empilement, au niveau des zones de jonctions entre les parois latérales et les plaques de séparation dans la partie avant de la chambre de coupure tournée vers les contacts électriques. Ces éléments de protection recouvrent des coins des plaques de séparation, dans la partie avant, adjacents aux parois latérales, de sorte à séparer ces coins des contacts électriques. Les éléments de protection empêchent ainsi l'arc électrique d'endommager les flasques de la chambre de coupure, notamment lorsque l'arc électrique séjourne pendant une durée prolongée à l'entrée de la chambre de coupure. En outre, la forme concave d'une face latérale de chaque élément de protection joue un rôle de guidage de l'arc vers la région centrale de la chambre. Il comprend encore un système de filtration dont est pourvu un orifice d'échappement formé dans la partie arrière de la chambre de coupure.

Toutefois, malgré la présence de ces éléments de protection, un disjoncteur du type de celui divulgué par le document EP3236482A1 pose encore des problèmes de fiabilité et notamment au niveau des plaques de séparation métalliques et du maintien de leur espacement lors de l'apparition d'un arc électrique. En effet, lors de l'apparition d'un arc électrique suite à la séparation des contacts électriques, lesdites plaques de séparation métalliques sont soumises à un champ magnétique qui les attire entre elles, ce qui provoque leur déformation ou torsion ayant pour effet de les mettre en contact, voire de les souder, l'une avec l'autre, en les rendant alors inopérantes pour une deuxième ou autre interruption du courant électrique. En outre, les éléments de protection sont soumis à un souffle puissant lors de la formation de la fragmentation de l'arc électrique qui peut entraîner leur dégradation, voire leur arrachement.

Par ailleurs, pour ce qui concerne le système de filtration celui-ci est généralement intégré dans un ensemble en forme de couvercle fixé par des vis métalliques sur les côtés arrière des parois latérales de la chambre de coupure. Ces vis métalliques présente l'inconvénient de réduire la rigidité diélectrique.

Le document EP 1 655 752 A2 décrit une chambre de coupure d'arc électrique pour un appareil électrique de protection, selon le préambule de la revendication 1.

La présente invention a pour but de pallier ces inconvénients.

A cet effet, la chambre de coupure d'arc électrique pour appareil électrique de protection, selon la présente invention, ladite chambre de coupure étant apte à éteindre un arc électrique formé lors de la séparation/ouverture de contacts électriques et présente une partie avant destinée à être tournée vers lesdits contacts électriques et une partie arrière, ladite chambre de coupure comprenant une juxtaposition de plaques de séparation métalliques espacées l'une de l'autre et s'étendant le long d'un axe de juxtaposition, au moins deux flasques en regard l'un de l'autre présentant chacun une face interne et délimitant deux côtés latéraux de la chambre de coupure en étant disposés de part et d'autre desdites plaques de séparation de sorte à les maintenir en position transversalement à l'axe de juxtaposition, chaque plaque de séparation comprenant deux côtés latéraux opposés fixés respectivement sur les faces internes desdits flasques, un côté arrière et un côté avant situés respectivement dans la partie arrière et dans la partie avant de la chambre de coupure, se caractérise essentiellement en ce qu'elle comprend en outre au moins une pièce de renfort disposée sur la face interne de chaque flasque en formant une surépaisseur s'étendant le long de la juxtaposition et en ce que chaque côté latéral des plaques de séparation comprend au moins une encoche munie d'au moins un élément de maintien faisant saillie hors de ladite encoche, chaque pièce de renfort étant insérée ou emboîtée dans les encoches des côtés latéraux correspondants des plaques de séparation et les éléments de maintien desdites encoches traversant à la fois la pièce de renfort et le flasque correspondants de sorte à renforcer le maintien de l'espacement entre les plaques de séparation lors de l'apparition d'un arc électrique.

La présente invention a également pour objet un appareil électrique de protection comprenant des connecteurs pour la connexion à un circuit électrique, au moins une paire de contacts électriques aptes à être séparés l'un de l'autre pour interrompre la circulation du courant électrique entre lesdits contacts électriques, au moins un mécanisme de déclenchement apte à séparer lesdits contacts électriques, au moins un mécanisme de protection permettant de détecter un défaut et de commander la séparation des contacts électriques et au moins une chambre de coupure apte à éteindre un arc électrique formé lors de la séparation des contacts électriques et présentant une partie avant tournée vers lesdits contacts électriques et une partie arrière permettant l'échappement des gaz de coupure et/ou des projections de matière résultant de l'apparition d'un arc électrique lors de la séparation desdits contacts électriques, se caractérisant essentiellement en ce que la ou au moins l'une des chambre(s) de coupure consiste en une chambre de coupure selon la présente invention.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
[Fig. 1] est une vue en perspective de trois quart de la chambre de coupure selon la présente invention, dans un mode de réalisation préférentiel comprenant des éléments de protection et un couvercle de filtration avec des éléments intercalaires,
[Fig. 2] est une vue de profil de la chambre de coupure représentée sur la figure 1,
[Fig. 3] est une vue en perspective et en éclaté de la chambre de coupure représentée sur la figure 1,
[Fig. 4] est une vue en coupe longitudinale de la chambre de coupure représentée sur la figure 1,
[Fig. 5] est une vue en coupe transversale de la chambre de coupure au niveau d'une plaque de séparation de la chambre de coupure représentée sur la figure 1,
[Fig. 6] est une vue en coupe transversale entre deux plaques de séparation et au niveau d'une rangée d'éléments intercalaires,
[Fig. 7] est une vue en perspective du couvercle de filtration montrant sa face interne avec les éléments intercalaires regroupées sur une partie de ladite face.
[Fig. 8] est une vue en perspective d'un appareil électrique de protection comprenant des chambres de coupure selon la présente invention.

Les figures montrent une chambre de coupure d'arc électrique pour appareil électrique de protection, selon la présente invention, ladite chambre de coupure étant apte à éteindre un arc électrique formé lors de la séparation/ouverture de contacts électriques et présente une partie avant A destinée à être tournée vers lesdits contacts électriques et une partie arrière A' (opposée à ladite partie avant A). La chambre de coupure comprend :
- une juxtaposition de plaques de séparation 1 métalliques, de préférence de forme plane, espacées l'une de l'autre et s'étendant le long d'un axe de juxtaposition X, et
- au moins deux flasques 2 en regard l'un de l'autre présentant chacun une face interne 2a, c'est-à-dire une face tournée vers l'intérieur de la chambre de coupure, et délimitant deux côtés latéraux de la chambre de coupure en étant disposés de part et d'autre desdites plaques de séparation 1 de sorte à maintenir ces dernières en position transversalement à l'axe de juxtaposition X.

Chaque plaque de séparation 1 comprend deux côtés latéraux 1a opposés fixés respectivement sur les faces internes 2a desdits flasques 2, un côté arrière 1b et un côté avant 1c situés respectivement dans la partie arrière A' et dans la partie avant A de la chambre de coupure.

Conformément à la présente invention, une telle chambre de coupure comprend en outre au moins une pièce de renfort 3 permettant de renforcer le maintien des plaques de séparation 1 et l'espacement entre elles lors de l'apparition d'un arc électrique et étant disposée sur la face interne 2a de chaque flasque 2 en formant une surépaisseur s'étendant le long de la juxtaposition, c'est-à-dire, à l'état assemblé de la chambre de coupure, entre les côtés arrière 1a et les côtés avant 1b des plaques de séparation 1. En outre chaque côté latéral 1a des plaques de séparation 1 comprend au moins une encoche 10a munie d'au moins un élément de maintien 100a, par exemple du type ergot ou plot, faisant saillie, de préférence dans le plan de la plaque de séparation 1 correspondante, hors de ladite encoche 10a.

Chaque pièce de renfort 3 est insérée ou emboîtée dans les encoches 10a des côtés latéraux 1a correspondants des plaques de séparation 1 et les éléments de maintien 100a desdites encoches 10a traversent à la fois la pièce de renfort 3 et le flasque 2 correspondants de sorte à renforcer le maintien de l'espacement entre les plaques de séparation 1.

Les encoches 10a forment de chaque côté de la juxtaposition au moins une série d'encoches 10a s'étendant parallèlement à l'axe de la juxtaposition X. De même chaque surépaisseur ainsi formée s'étend le long de la juxtaposition, de préférence, parallèlement à l'axe de la juxtaposition X.

On comprend que la surépaisseur est une épaisseur augmentée de l'épaisseur du flasque 2 sur une partie de la surface de la face interne 2a correspondante et que chaque élément de maintien 100a traverse à la fois la pièce de renfort 3 et le flasque 2 correspondants dans le sens de leur épaisseur.

De préférence, comme on peut le voir sur les figures 1, 5 et 6, chaque élément de maintien 100a fait saillie hors de son encoche 10a de sorte à traverser la pièce de renfort 3 et le flasque 2 correspondants en dépassant dudit flasque 1 à l'extérieur.

Les pièces de renfort 43, selon la présente invention, permettent de renforcer le maintien de l'espacement entre les plaques de séparation 1. En effet, chaque pièce de renfort 43, créant une surépaisseur sur la face interne 2a de chaque flasque 2, et les éléments de maintien 100a, traversant à la fois l'épaisseur de la pièce de renfort 3 et l'épaisseur du flasque 2, permettent d'obtenir un maintien des plaques de séparation 1 au niveau des pièces de renfort 3 sur une épaisseur plus grande, par exemple sur une épaisseur de l'ordre de 3 mm au lieu de 1.5 mm sans lesdites pièces de renfort 3. En outre, dans le cas préférentiel où chaque élément de maintien 100a est prévu pour pouvoir dépasser du flasque 2 à l'extérieur, la partie qui dépasse peut être aplatie ou élargie par écrasement pour fixer solidement l'ensemble à la manière d'un rivetage et renforcer ainsi davantage le maintien des plaques de séparation 1.

De préférence, chaque pièce de renfort 43, comme on peut le voir plus particulièrement sur la figure 3, peut présenter une forme allongée, par exemple rectangulaire, s'étendant le long de la juxtaposition, de préférence parallèlement à l'axe de juxtaposition X, et peut être réalisée en une seule pièce ou monobloc. Dans une autre forme, chaque pièce de renfort 1 peut être constituée, dans une forme de réalisation non représentée sur les figures annexées, en une pluralité d'éléments de renfort 3 élémentaires insérés ou emboîtés chacun dans une ou plusieurs encoches 10a.

Les flasques 2, de préférence de forme plane, comprennent des ouvertures 2d, de préférence traversantes, pour recevoir les éléments de maintien 100a et les pièces de maintien 3 peuvent comprendre des ouvertures 3a traversantes pour recevoir les éléments de maintien 100a et permettre à ces derniers de traverser chacun à la fois une pièce de maintien 3 et un flasque 2, le cas échéant en dépassant à l'extérieur au-delà du flasque 2. Les ouvertures 3a des pièces de maintien 3 sont donc réalisées de sorte à être situées en regard des ouvertures 2d des flasques 2. (voir notamment les figures 1, 2, 3 et 5).

Par ailleurs, les plaques de séparations 1 peuvent comprendre, comme cela est connu par exemple du document EP3236482A1, des plots de maintien 11a faisant saillie des côtés latéraux 1a des plaques de séparation 1, de préférence en s'étendant parallèlement au plan desdites plaques de séparation 1.

En outre, les flasques 2 peuvent comprendre des ouvertures 2e aptes à recevoir chacune l'un des plots de maintien 11a pour fixer solidairement les plaques de séparation 1 aux flasques 2. Chaque plot de maintien 11a d'un côté latéral 1a d'une plaque de séparation 1 peut être disposé entre l'encoche 10a de cette dernière et son côté arrière 1b. Chaque ouverture 2e d'un flasque 2, apte à recevoir l'un des plots de maintien 11a, peut être disposée entre la pièce de maintien 3 et le côté arrière 2b dudit flasque 2. Les éléments de maintien 100a faisant saillie hors des encoches 10a permettent alors, avec la surépaisseur formée par la pièce 3 traversée par lesdits éléments de maintien 100a, d'assurer un maintien supplémentaire de la position des plaques de séparation 1 et de l'espacement entre ces dernières.

De préférence, comme on peut le voir plus particulièrement sur les figures 1, 3, 5 et 6, une telle chambre de coupure peut comprendre en outre au moins deux éléments de protection 4 placés chacun entre l'un des flasques 2 et les plaques de séparation 1 en s'étendant le long de la juxtaposition au niveau des côtés avant 1c desdites plaques de séparation 1. Un tel élément de protection 3 peut être un élément de protection du type de celui décrit dans le document EP3236482A1 et ne sera pas décrit plus en détail dans la présente demande. Chaque élément de protection 3, de préférence réalisé à partir d'une matière électriquement isolante, permet une bonne résistance au souffle généré par l'arc électrique et de protéger les plaques de séparation 1 en les isolant électriquement au niveau de leurs côtés avant 1c.

En se référant à nouveau plus particulièrement aux figures 1, 3, 5 et 7, on peut voir que chaque encoche 10a peut être pratiquée préférentiellement dans une partie médiane du côté latéral 1a pour obtenir un maintien encore plus efficace.

Dans une forme préférentielle, chaque pièce de renfort 3 présente une forme globalement parallélépipédique rectangle s'étendant parallèlement à l'axe de juxtaposition X et chaque encoche 10a présente une forme complémentaire en U. Dans ce cas l'élément de maintien 100a de chaque encoche 10a fait saillie hors de l'encoche 10a depuis le fond du U.

Chaque flasque 2 comprend un côté arrière 2b situé dans la partie arrière A' de la chambre de coupure.

Chaque plaque de séparation 1 est en contact par ses côtés latéraux 1a avec la face interne 2a des flasques 2.

D'autre part, la présente invention peut prévoir que la chambre de coupure comprenne en outre un couvercle de filtration 5 permettant la filtration et l'échappement des gaz de coupure résultant de l'apparition d'un arc électrique par la partie arrière A' de la chambre de coupure, ledit couvercle de filtration 5 comprenant un chambre de filtration 5' et, de part et d'autre de cette dernière, une face interne 5b tournée vers l'intérieur de la chambre de coupure et permettant l'entrée des gaz de coupure et des projections de matière, résultant de l'apparition d'un arc électrique, dans ladite chambre de filtration 5' et une face externe 5a permettant l'échappement desdits gaz de coupure et/ou desdites projections de matière. Le couvercle de filtration 5 est fixé, de préférence de manière amovible, sur les côtés arrière 2c des flasques 2.

Si on se réfère aux figures 4, 6 et 7, on peut voir que la présente invention peut prévoir en outre que la face interne 5b du couvercle de filtration 5 comprenne en outre des éléments intercalaires 5c insérés chacun entre deux plaques de séparation 1 adjacentes dans la partie arrière A' de la chambre de coupure de sorte à renforcer le maintien de l'espacement entre les plaques de séparation 1 dans la partie arrière A', lors de l'apparition d'un arc électrique. Les éléments intercalaires 5c sont agencés dans/sur la face interne 5b du couvercle de filtration 5 de sorte à être répartis sur toute ou partie de la longueur de la juxtaposition.

Le couvercle de filtration 5 peut comprendre une pluralité d'orifices d'entrée 5d traversant la face interne 5b pour permettre l'entrée des gaz de coupure et/ou des projections dans la chambre de filtration 5'. Comme on peut le voir sur les figures 4 et 7, les éléments intercalaires 5c peuvent être de préférence agencés dans la face interne 5b de sorte à être répartis sur une partie seulement de la longueur de la juxtaposition pour optimiser le nombre desdits orifices d'entrée 5d tout en optimisant le maintien supplémentaire de l'espacement entre les plaques de séparation 1 créé par les éléments intercalaires 5c. En effet on comprendra que la présence des éléments intercalaires 5c occupe une surface de la face interne empêchant la présence d'orifices d'entrée 5d sur cette surface occupée. Le couvercle de filtration 5 peut comprendre en outre des orifices d'échappement 5e traversant la face supérieure 5a pour permettre l'échappement des gaz de coupure et des projections à l'extérieur après avoir traversés le système de filtration 5'.

Dans une forme d'assemblage ou de liaison préférentielle, le couvercle de filtration 5 est fixé sur les côtés arrière 2b des flasques 2 au moyen d'un assemblage par emboîtement élastique/encliquetage, de préférence réversible, comprenant des premiers moyens d'emboîtement élastique/encliquetage 20b disposés sur ou pratiqués dans les côtés arrière 2b des flasques 2 et des deuxièmes moyens d'emboîtement élastique/encliquetage 5f disposés sur ou pratiqués dans la face interne 5b du couvercle de filtration 5 de sorte à coopérer avec ces derniers pour réaliser l'assemblage par emboîtement élastique/encliquetage.

Les premiers moyens d'emboîtement élastique/encliquetage 20b peuvent consister en au moins deux pièces mâles, par exemple en forme de T, faisant saillie du côté arrière 2b de chaque flasque 2, de préférence dans le plan de ce dernier, et les deuxièmes moyens d'emboîtement élastique/encliquetage 5f peuvent consister en au moins deux cavités de réception pratiquées dans la face interne 5b du couvercle de filtration 5 de sorte à recevoir chacune l'une desdites pièces mâles par emboîtement élastique/encliquetage. La branche verticale du T déformable élastiquement ou flexible permet une déformation élastique de la pièce mâle 20b lorsque celle-ci est poussée lors de l'assemblage, avec un mouvement dans un sens, dans la cavité de réception 5f correspondante et la branche horizontale du T vient se loger dans un logement 50f de ladite cavité de réception 5f, configuré à cet effet, pour empêcher le mouvement dans le sens inverse (figures 1, 2, 3, 6 et 7).

La présente invention peut prévoir une configuration des cavités de réception 5f dans la face interne 5b permettant la sortie des branches horizontales des T pour former un assemblage réversible et pouvoir démonter le couvercle de filtration 5. Par exemple, le couvercle de filtration 5, comme on peut le voir sur les figures 1, 2, 3, 6 et 7, peut comprendre deux faces externes 5g opposées perpendiculaires à la face interne 5b et chaque cavité de réception 5f peut être pratiquée dans la face interne 5b de sorte à se prolonger dans l'une des faces externes 5g, ce qui permet d'écarter la branche verticale du T vers l'extérieur de la face externe 5g par déformation élastique de la branche verticale du T pour sortir la branche horizontale du T du logement 50f de ladite cavité de réception 5f. Bien entendu, d'autres formes de réalisation des pièces mâles 20b peuvent être envisagées pour obtenir un effet et un résultat similaires sans sortir du cadre de la présente invention.

En outre, chaque cavité de réception 5f, comme on peut le voir plus particulièrement sur la figure 7, peut comprendre une ou plusieurs surfaces inclinées 51f, notamment dans la partie des cavités de réception 5f conduisant vers le logement 50f, ceci pour permettre de faciliter l'insertion et/ou le guidage des pièces mâles 20b dans lesdites cavités de réception 5f jusqu'à l'emboîtement/encliquetage de la branche horizontale du T dans le logement 50f.

On entendra par emboîtement élastique/encliquetage des moyens d'emboîtement élastique ou des moyens d'encliquetage, ces deux expressions étant similaires et souvent utilisés en anglais sous l'expression «snap-fit».

Un tel assemblage par emboîtement élastique/encliquetage permet l'utilisation de pièces en matière plastique à la place de vis métallique utilisées généralement dans les chambres de coupure actuelles, lesdites vis présentant l'inconvénient de réduire la rigidité diélectrique.

Si on se réfère plus particulièrement aux figures 4, 5 et 6 on peut voir que la chambre de coupure peut comprendre en outre une corne d'arc C connue permettant de favoriser le déplacement de l'arc électrique depuis son entrée dans la chambre de coupure située dans sa partie avant A' en direction de l'espace interne de la chambre de coupure occupé par la juxtaposition de plaques de séparation 1. Une telle corne d'arc C est décrite par exemple dans le document EP3236482A1.

La présente invention a également pour objet un appareil électrique de protection comprenant des connecteurs pour la connexion à un circuit électrique, au moins une paire de contacts électriques aptes à être séparés l'un de l'autre pour interrompre la circulation du courant électrique entre lesdits contacts électriques, au moins un mécanisme de déclenchement apte à séparer lesdits contacts électriques, au moins mécanisme de protection permettant de détecter un défaut et de commander la séparation des contacts électriques et au moins une chambre de coupure apte à éteindre un arc électrique formé lors de la séparation des contacts électriques et présentant une partie avant tournée vers lesdits contacts électriques et une partie arrière A' permettant l'échappement des gaz de coupure et/ou des projections de matière résultant de l'apparition d'un arc électrique lors de la séparation desdits contacts électriques.

Conformément à la présente invention, dans un tel appareil électrique de protection tel que représenté sur la figure 8, la ou au moins l'une des chambre(s) de coupure consiste en une chambre de coupure selon la présente invention telle que décrite précédemment. On peut voir plus particulièrement sur la figure 8 un tel appareil électrique de protection comprenant plusieurs chambres de coupures, par exemple trois chambres de coupure, selon la présente invention et visibles par leur couvercle de filtration 5. Chaque chambre de coupure peut alors être prévue pour que sa partie avant soit tournée vers l'une des paires de contacts électriques de l'appareil électrique de protection pouvant comprendre plusieurs paires de contacts électriques.

Ainsi une telle chambre de coupure selon la présente invention, ou l'appareil électrique de protection comprenant une telle chambre de coupure, permet notamment les améliorations suivantes par rapport aux chambres de coupure, ou appareils électriques de protection comprenant une telle chambre de coupure, connu(e)s :
- les pièces de renfort 3 formant des surépaisseurs traversées, avec les flasques 2, par les éléments de maintien faisant saillie des côtés latéraux des plaques de séparation 1, permettent d'améliorer le maintien de leur espacement lors de l'apparition d'un arc électrique suite à l'ouverture/séparation des contacts électriques, et le cas échéant, les éléments intercalaires 5c permettent de renforcer davantage le maintien de cet espacement entre les plaques de séparation 1 dans la partie arrière A' de la chambre de coupure,
- l'assemblage par emboîtement élastique/encliquetage, assurant la fixation ou liaison entre le couvercle de filtration 5 et les flasques 2, permettant l'utilisation de pièces non métalliques afin d'augmenter la rigidité électrique et d'optimiser la surface de filtration.

## Revendications

1. Chambre de coupure d'arc électrique pour appareil électrique de protection, ladite chambre de coupure étant apte à éteindre un arc électrique formé lors de la séparation/ouverture de contacts électriques et présente une partie avant (A) destinée à être tournée vers lesdits contacts électriques et une partie arrière (A'), ladite chambre de coupure comprenant une juxtaposition de plaques de séparation (1) métalliques espacées l'une de l'autre et s'étendant le long d'un axe de juxtaposition (X), au moins deux flasques (2) en regard l'un de l'autre présentant chacun une face interne (2a) et délimitant deux côtés latéraux de la chambre de coupure en étant disposés de part et d'autre desdites plaques de séparation (1) de sorte à les maintenir en position transversalement à l'axe de juxtaposition (X), chaque plaque de séparation (1) comprenant deux côtés latéraux (1a) opposés fixés respectivement sur les faces internes desdits flasques (2), un côté arrière (1b) et un côté avant (1c) situés respectivement dans la partie arrière (A') et dans la partie avant (A) de la chambre de coupure, la chambre de coupure comprenant en outre au moins une pièce de renfort (3) disposée sur la face interne (2a) de chaque flasque (2) en formant une surépaisseur s'étendant le long de la juxtaposition et **caractérisée en ce que** chaque côté latéral (1a) des plaques de séparation (1) comprend au moins une encoche (10a) munie d'au moins un élément de maintien (100a) faisant saillie hors de ladite encoche (10a), chaque pièce de renfort (3) étant insérée ou emboîtée dans les encoches (10a) des côtés latéraux (1a) correspondants des plaques de séparation (1) et les éléments de maintien desdites encoches (10a) traversant à la fois la pièce de renfort (3) et le flasque (2) correspondants de sorte à renforcer le maintien de l'espacement entre les plaques de séparation (1) lors de l'apparition d'un arc électrique.

2. Chambre de coupure, selon la revendication 1, **caractérisée en ce que** chaque élément de maintien (100a) fait saillie hors de son encoche (10a) de sorte à traverser la pièce de renfort (3) et le flasque (2) correspondants en dépassant dudit flasque (42) à l'extérieur.

3. Chambre de coupure, selon la revendication 1 ou 2, **caractérisée en ce qu'**elle comprend en outre au moins deux éléments de protection (4) placés chacun entre l'un des flasques (2) et les plaques de séparation (1) en s'étendant le long de la juxtaposition au niveau des côtés avant (1b) desdites plaques de séparation (1).

4. Chambre de coupure, selon l'une quelconque des revendications 1 à 3, **caractérisée en ce que** chaque encoche (10a) est pratiquée dans une partie médiane du côté latéral (1a).

5. Chambre de coupure, selon l'une quelconque des revendications 1 à 4, **caractérisée en ce que** chaque pièce de renfort (3) présente une forme globalement parallélépipédique rectangle s'étendant parallèlement à l'axe de juxtaposition (X) et chaque encoche (10a) présente une forme complémentaire en U et **en ce que** l'élément de maintien (100a) de chaque encoche (10a) fait saillie hors de l'encoche (10a) depuis le fond du U.

6. Chambre de coupure, selon l'une quelconque des revendications 1 à 5 **caractérisée en ce que** chaque flasque (2) comprend un côté arrière (2b) situé dans la partie arrière (A') de la chambre de coupure, **en ce qu'**elle comprend en outre un couvercle de filtration (5) comprenant une chambre de filtration (5') et, de part et d'autre de cette dernière, une face interne (5b) tournée vers l'intérieur de la chambre de coupure et permettant l'entrée des gaz de coupure et/ou desdites projections de matière, résultant de l'apparition d'un arc électrique, dans ladite chambre de filtration (5') et une face externe (5a) permettant l'échappement desdits gaz de coupure et/ou desdites projections de matière, ledit couvercle de filtration (5) étant fixé, de préférence de manière amovible, sur les côtés arrière (2b) des flasques (2) et **en ce que** ladite face interne (5b) comprend des éléments intercalaires (5c) insérés chacun entre deux plaques de séparation (1) adjacentes dans la partie arrière (A') de la chambre de coupure de sorte à renforcer le maintien de l'espacement entre les plaques de séparation (1) dans ladite partie arrière (A') lors de l'apparition d'un arc électrique, lesdits éléments intercalaires (5c) étant agencés dans la face interne (5b) de sorte à être répartis sur toute ou partie de la longueur de la juxtaposition.

7. Chambre de coupure, selon la revendication 6, **caractérisée en ce que** le couvercle de filtration (5) est fixé sur les côtés arrière (2b) des flasques (2) au moyen d'un assemblage par emboîtement élastique/encliquetage, de préférence réversible, comprenant des premiers moyens d'emboîtement élastique/encliquetage (20b) disposés sur ou pratiqués dans les côtés arrière (2b) des flasques (2) et des deuxièmes moyens d'emboîtement élastique/encliquetage (5f) disposés sur ou pratiqués dans la face interne (5b) du couvercle de filtration (5) de sorte à coopérer avec ces derniers pour réaliser l'assemblage par emboîtement élastique/encliquetage.

8. Chambre de coupure, selon la revendication 7, **caractérisée en ce que** les premiers moyens d'emboîtement élastique/ encliquetage (20b) consistent en au moins deux pièces mâles en forme de T faisant saillie du côté arrière (2b) de chaque flasque (2) et les deuxièmes moyens d'emboîtement/encliquetage (5f) consistent en au moins deux cavités de réception pratiquées dans la face interne (5b) du couvercle de filtration (5) de sorte à recevoir chacune l'une desdites pièces mâles en forme de T par emboîtement/encliquetage.

9. Chambre de coupure selon la revendication 8, **caractérisée en ce que** le couvercle de filtration (5) comprend deux faces externes (5g) opposées perpendiculaires à la face interne (5b) et chaque cavité de réception (5f) est pratiquée dans la face interne (5b) en se prolongeant dans l'une des faces externes (5g).

10. Appareil électrique de protection comprenant des connecteurs pour la connexion à un circuit électrique, au moins une paire de contacts électriques aptes à être séparés l'un de l'autre pour interrompre la circulation du courant électrique entre lesdits contacts électriques, au moins un mécanisme de déclenchement apte à séparer lesdits contacts électriques, au moins un mécanisme de protection permettant de détecter un défaut et de commander la séparation des contacts électriques et au moins une chambre de coupure apte à éteindre un arc électrique formé lors de la séparation des contacts électriques et présentant une partie avant tournée vers lesdits contacts électriques et une partie arrière (A') permettant l'échappement des gaz de coupure et/ou des projections de matière résultant de l'apparition d'un arc électrique lors de la séparation desdits contacts électriques, **caractérisé en ce que** la ou au moins l'une des chambre(s) de coupure consiste en une chambre de coupure selon l'une quelconque des revendications 1 à 9.

## Patentansprüche

1. Lichtbogenlöschkammer für ein elektrisches Schutzgerät, wobei die Löschkammer dazu geeignet ist, einen beim Trennen/Öffnen von elektrischen Kontakten gebildeten Lichtbogen zu löschen, und einen vorderen Teil (A), der dazu bestimmt ist, zu den elektrischen Kontakten gewandt zu sein, und einen hinteren Teil (A') aufweist, wobei die Löschkammer eine Aneinanderreihung von metallischen Trennplatten (1) umfasst, die voneinander beabstandet sind und sich entlang einer Aneinanderreihungsachse (X) erstrecken, wobei mindestens zwei einander gegenüber liegende Wangen (2) jeweils eine Innenseite (2a) aufweisen und zwei seitliche Seiten der Löschkammer begrenzen, wobei sie beidseits der Trennplatten (1) angeordnet sind, so dass sie sie quer zu der Aneinanderreihungsachse (X) in Position halten, wobei jede Trennplatte (1) zwei entgegengesetzte seitliche Seiten (1a), die jeweils an den Innenseiten der Wangen (2) fixiert sind, eine hintere Seite (1b) und eine vordere Seite (1c), die in dem hinteren Teil (A') beziehungsweise in dem vorderen Teil (A) der Löschkammer gelegen sind, umfasst,
wobei die Löschkammer ferner mindestens ein Verstärkungsteil (3) umfasst, das an der Innenseite (2a) jeder Wange (2) angeordnet ist, wobei es eine Verdickung bildet, die sich entlang der Aneinanderreihung erstreckt, und **dadurch gekennzeichnet, dass** jede seitliche Seite (1a) der Trennplatten (1) mindestens eine Ausnehmung (10a) umfasst, die mit mindestens einem Halteelement (100a) versehen ist, das aus der Ausnehmung (10a) herausragt, wobei jedes Verstärkungsteil (3) in die Ausnehmungen (10a) der entsprechenden seitlichen Seiten (1a) der Trennplatten (1) eingesetzt oder eingesteckt ist und wobei die Halteelemente der Ausnehmungen (10a) sowohl das entsprechende Verstärkungsteil (3) als auch die entsprechende Wange (2) durchqueren, so dass das Halten des Abstands zwischen den Trennplatten (1) beim Auftreten eines Lichtbogens verstärkt wird.

2. Löschkammer nach Anspruch 1, **dadurch gekennzeichnet, dass** jedes Halteelement (100a) aus seiner Ausnehmung (10a) herausragt, so dass es das entsprechende Verstärkungsteil (3) und die entsprechende Wange (2) durchquert, wobei es die Wange (2) außen überragt.

3. Löschkammer nach Anspruch 1 oder 2, **dadurch gekennzeichnet, dass** sie ferner mindestens zwei Schutzelemente (4) umfasst, die jeweils zwischen einer der Wangen (2) und den Trennplatten (1) positioniert sind, wobei sie sich entlang der Aneinanderreihung im Bereich der vorderen Seiten (1b) der Trennplatten (1) erstrecken.

4. Löschkammer nach einem der Ansprüche 1 bis 3, **dadurch gekennzeichnet, dass** jede Ausnehmung (10a) in einem mittleren Teil der seitlichen Seite (1a) ausgebildet ist.

5. Löschkammer nach einem der Ansprüche 1 bis 4, **dadurch gekennzeichnet, dass** jedes Verstärkungsteil (3) eine insgesamt rechteckige parallelepipedische Form aufweist, die sich parallel zu der Aneinanderreihungsachse (X) erstreckt, und jede Ausnehmung (10a) eine komplementäre U-Form aufweist, und dass das Halteelement (100a) jeder Ausnehmung (10a) vom Boden des U aus aus der Ausnehmung (10a) herausragt.

6. Löschkammer nach einem der Ansprüche 1 bis 5, **dadurch gekennzeichnet, dass** jede Wange (2) eine hintere Seite (2b) umfasst, die in dem hinteren Teil (A') der Löschkammer gelegen ist, dass sie ferner einen Filterdeckel (5) umfasst, der eine Filterkammer (5') umfasst und, beidseits von Letzterer, eine Innenseite (5b), die zum Innenraum der Löschkammer gewandt ist und das Eintreten der Löschgase und/oder der Materialspritzer, die aus dem Auftreten eines Lichtbogens resultieren, in die Filterkammer (5') ermöglicht, und eine Außenseite (5a), die das Entweichen der Löschgase und/oder der Materialspritzer ermöglicht, wobei der Filterdeckel (5), bevorzugt lösbar, an den hinteren Seiten (2b) der Wangen (2) fixiert ist, und dass die Innenseite (5b) Zwischenelemente (5c) umfasst, die jeweils zwischen zwei benachbarten Trennplatten (1) in dem hinteren Teil (A') der Löschkammer eingefügt sind, so dass das Halten des Abstands zwischen den Trennplatten (1) in dem hinteren Teil (A') beim Auftreten eines Lichtbogens verstärkt wird, wobei die Zwischenelemente (5c) in der Innenseite (5b) so angeordnet sind, dass sie über die gesamte oder einen Teil der Länge der Aneinanderreihung verteilt sind.

7. Löschkammer nach Anspruch 6, **dadurch gekennzeichnet, dass** der Filterdeckel (5) an den hinteren Seiten (2b) der Wangen (2) mittels einer, bevorzugt reversiblen, Schnapp-/Rastverbindung fixiert ist, umfassend erste Schnapp-/Rastmittel (20b), die an den hinteren Seiten (2b) der Wangen (2) angeordnet oder darin ausgebildet sind, und zweite Schnapp-/Rastmittel (5f), die an der Innenseite (5b) des Filterdeckels (5) angeordnet oder darin ausgebildet sind, so dass sie mit diesen letzten zusammenwirken, um die Schnapp-/Rastverbindung auszuführen.

8. Löschkammer nach Anspruch 7, **dadurch gekennzeichnet, dass** die ersten Schnapp-/Rastmittel (20b) aus mindestens zwei T-förmigen männlichen Teilen bestehen, die von der hinteren Seite (2b) jeder Wange (2) abragen, und die zweiten Schnapp-/Rastmittel (5f) aus mindestens zwei Aufnahmehohlräumen bestehen, die in der Innenseite (5b) des Filterdeckels (5) ausgebildet sind, so dass jeder von ihnen eines der T-förmigen männlichen Teile durch Stecken/Rasten aufnimmt.

9. Löschkammer nach Anspruch 8, **dadurch gekennzeichnet, dass** der Filterdeckel (5) zwei entgegengesetzte Außenseiten (5g) umfasst, die senkrecht zu der Innenseite (5b) verlaufen, und jeder Aufnahmehohlraum (5f) in der Innenseite (5b) ausgebildet ist, wobei er sich in einer der Außenseiten (5g) fortsetzt.

10. Elektrisches Schutzgerät, umfassend Steckverbinder zum Verbinden mit einem Stromkreis, mindestens ein Paar elektrische Kontakte, die geeignet sind, voneinander getrennt zu werden, um das Fließen des elektrischen Stroms zwischen den elektrischen Kontakten zu unterbrechen, mindestens einen Auslösemechanismus, der geeignet ist, die elektrischen Kontakte zu trennen, mindestens einen Schutzmechanismus, der es ermöglicht, einen Fehler zu erkennen und das Trennen der elektrischen Kontakte zu steuern, und mindestens eine Löschkammer, die geeignet ist, einen beim Trennen der elektrischen Kontakte gebildeten Lichtbogen zu löschen, und einen zu den elektrischen Kontakten gewandten vorderen Teil und einen hinteren Teil (A'), der das Entweichen der aus dem Auftreten eines Lichtbogens beim Trennen der elektrischen Kontakte resultierenden Löschgase und/oder Materialspritzer ermöglicht, aufweist, **dadurch gekennzeichnet, dass** die oder mindestens eine der Löschkammer(n) aus einer Löschkammer nach einem der Ansprüche 1 bis 9 besteht.

## Claims

1. Electric arc quenching chamber for an electrical protection device, said quenching chamber being able to extinguish an electric arc formed during the separation/opening of electrical contacts and having a front portion (A) intended to face said electrical contacts and a rear portion (A'), said quenching chamber comprising a juxtaposition of metallic separating plates (1) that are spaced apart from one another and extend along a juxtaposition axis (X), at least two flanges (2) which face one another, each of which has an internal face (2a), and which delimit two lateral sides of the quenching chamber by being disposed on either side of said separating plates (1) so as to hold them in position transversely to the juxtaposition axis (X), each separating plate (1) comprising two opposite lateral sides (1a) respectively fixed to the internal faces of said flanges (2), a rear side (1b) and a front side (1c) located in the rear portion (A') and in the front portion (A), respectively, of the quenching chamber,
the quenching chamber moreover comprising at least one reinforcing part (3) disposed on the internal face (2a) of each flange (2) with formation of an overthickness extending along the juxtaposition, and **characterized in that** each lateral side (1a) of the separating plates (1) comprises at least one slot (10a) equipped with at least one holding element (100a) protruding out of said slot (10a), each reinforcing part (3) being inserted or pushfitted in the slots (10a) of the corresponding lateral sides (1a) of the separating plates (1) and the holding elements of said slots (10a) passing through both the corresponding reinforcing part (3) and the corresponding flange (2) so as to reinforce the maintenance of the spacing between the separating plates (1) when an electric arc appears.

2. Quenching chamber according to Claim 1, **characterized in that** each holding element (100a) protrudes out of its slot (10a) so as to pass through the corresponding reinforcing part (3) and the corresponding flange (2) and project beyond said flange (2) towards the outside.

3. Quenching chamber according to Claim 1 or 2, **characterized in that** it moreover comprises at least two protection elements (4) each positioned between one of the flanges (2) and the separating plates (1) and extending along the juxtaposition on the front sides (1b) of said separating plates (1).

4. Quenching chamber according to any one of Claims 1 to 3, **characterized in that** each slot (10a) is formed in a median portion of the lateral side (1a).

5. Quenching chamber according to any one of Claims 1 to 4, **characterized in that** each reinforcing part (3) has the overall shape of a rectangular parallelepiped extending parallel to the juxtaposition axis (X) and each slot (10a) has a complementary U shape, and **in that** the holding element (100a) of each slot (10a) protrudes out of the slot (10a) from the bottom of the U.

6. Quenching chamber according to any one of Claims 1 to 5, **characterized in that** each flange (2) comprises a rear side (2b) located in the rear portion (A') of the quenching chamber, **in that** it moreover comprises a filtration cover (5) comprising a filtration chamber (5') and, on either side of the latter, an internal face (5b) that faces the inside of the quenching chamber and enables quenching gases and/or said material projections resulting from the appearance of an electric arc to enter said filtration chamber (5'), and an external face (5a) for discharging said quenching gases and/or said material projections, said filtration cover (5) being fixed, preferably removably, to the rear sides (2b) of the flanges (2), and **in that** said internal face (5b) comprises spacer elements (5c) each inserted between two adjacent separating plates (1) in the rear portion (A') of the quenching chamber so as to reinforce the maintenance of the spacing between the separating plates (1) in said rear portion (A') when an electric arc appears, said spacer elements (5c) being arranged in the internal face (5b) so as to be distributed over all or some of the length of the juxtaposition.

7. Quenching chamber, according to Claim 6, **characterized in that** the filtration cover (5) is fixed to the rear sides (2b) of the flanges (2) by means of a snap-fit/elastic push-fit assembly, which is preferably reversible, comprising first snap-fit/elastic push-fit means (20b) disposed on or formed in the rear sides (2b) of the flanges (2), and second snap-fit/elastic push-fit means (5f) disposed on or formed in the internal face (5b) of the filtration cover (5) so as to interact with said second snap-fit/elastic push-fit means to produce the snap-fit/elastic push-fit assembly.

8. Quenching chamber according to Claim 7, **characterized in that** the first snap-fit/elastic push-fit means (20b) consist of at least two T-shaped male parts protruding from the rear side (2b) of each flange (2) and the second snap-fit/elastic push-fit means (5f) consist of at least two receiving cavities formed in the internal face (5b) of the filtration cover (5) so as to each receive one of said T-shaped male parts by snapfitting/push-fitting.

9. Quenching chamber according to Claim 8, **characterized in that** the filtration cover (5) comprises two opposite external faces (5g) perpendicular to the internal face (5b) and each receiving cavity (5f) is formed in the internal face (5b) and continues in one of the external faces (5g).

10. Electrical protection device comprising connectors for connection to an electrical circuit, at least one pair of electrical contacts able to be separated from one another to interrupt the flow of the electric current between said electrical contacts, at least one trigger mechanism able to separate said electrical contacts, at least one protection mechanism for detecting a fault and controlling the separation of the electrical contacts, and at least one quenching chamber that is able to extinguish an electric arc formed during the separation of the electrical contacts and has a front portion facing said electrical contacts and a rear portion (A') for discharging quenching gases and/or material projections resulting from the appearance of an electric arc during the separation of said electrical contacts, **characterized in that** the or at least one of the quenching chamber(s) consists of a quenching chamber according to any one of Claims 1 to 9.
